# FASCICULE DE BREVET EUROPEEN

(11) **EP 2 089 578 B1**
(45) Date de publication et mention de la délivrance du brevet: **19.01.2011**
(21) Numéro de dépôt: 07823340.0
(22) Date de dépôt: 26.07.2007
(51) Int. Cl.: E02F 3/36

(54) **DISPOSITIF DE RÉGLAGE D'UN OUTIL FIXÉ À L'EXTRÉMITÉ DU BRAS D'UNE PELLE OU ANALOGUE.**
VORRICHTUNG ZUR EINSTELLUNG EINES AM ENDE DES ARMS EINES BAGGERS ODER DGL. ANGEBRACHTEN WERKZEUGS.
DEVICE FOR ADJUSTING A TOOL MOUNTED AT THE END OF THE ARM OF A DIGGER OR THE LIKE.

(30) Priorité: 28.09.2006 FR 0608505
(43) Date de publication de la demande: 19.08.2009
(73) Titulaire: Klac Industrie Société Anonyme, 45075 Orleans Cedex 2 (FR)
(72) Inventeur: MORIN Christian, André, F-45380 La Chapelle-Saint-Mesmin (FR); MORIN Marcel André Jean, F-45190 BEAUGENCY (FR)
(74) Mandataire: Vander-Heym, Serge Henri Marcel
(86) Numéro de dépôt international: PCT/FR2007/001283
(87) Numéro de publication internationale: WO 2008/037860

(56) Documents cités:
- WO-A1-2004/079105
- DE-A1-102004 021 357
- FR-A1- 2 634 680
- US-A- 3 231 116
- US-A- 4 428 255
- US-A- 5 561 926
- US-B1- 6 206 440

## Description

La présente invention est relative à un perfectionnement au dispositif de réglage d'un outil fixé à l'extrémité du bras d'une pelle ou analogue.

Le bras d'une pelle est mobile dans un plan vertical et l'outil qu'il porte est mobile autour d'un axe perpendiculaire audit plan. Ainsi, par exemple, si l'outil est un brise-roche l'axe de sa pointe perforatrice est mobile, uniquement, dans le plan vertical précité.

Pour certains travaux, il est nécessaire que l'axe de rotation de l'outil soit disposé obliquement par rapport au plan vertical. C'est le cas lorsque, par exemple, il faut briser un rocher faisant sailli hors d'une des parois latérales d'une tranchée. Dans ce cas, l'axe de la pointe perforatrice doit être incliné par rapport à ladite paroi.

Un dispositif permettant d'atteindre ce résultat est décrit dans la Demande Internationale publiée sous le N° WO 2004/079105.

Ce dispositif est remarquable en ce que l'outil est porté par un arbre, dont l'axe est mobile dans le plan du bras, ledit outil pouvant être déplacé axialement par rapport audit arbre, à l'encontre de l'action d'un ressort antagoniste, et pivoter autour dudit axe, des moyens étant prévus pour verrouiller, automatiquement, l'outil selon l'inclination requise.

Plus particulièrement, ce dispositif comporte deux étriers dont l'un est rendu solidaire du support pivotant usuel du bras tandis que l'autre est rendu solidaire de l'outil, les ailes des deux étriers étant imbriquées et traversées par un arbre, fixe par rapport à l'un desdits étriers, qui sont soumis à l'action d'un ressort tendant à déplacer un étrier par rapport à l'autre de façon à faire coopérer les deux parties d'un organe de verrouillage qui maintient l'outil selon l'inclinaison requise.

Selon ce dispositif, le moyen de verrouillage est constitué par un crabot disposé coaxialement à l'arbre.

L'expérience a montré que l'utilisation d'un crabot, qui implique l'utilisation d'une couronne dentée et d'une couronne comportant une denture interne était, entre autres, d'une réalisation onéreuse.

Le dispositif de réglage selon la revendication 1 remédie à ces inconvénients.

La présente invention est remarquable en ce que l'une des ailes de l'un des étriers comporte, au moins, un doigt susceptible de pénétrer dans l'un des orifices prévus sur l'une des ailes de l'autre étrier, lesdits orifices étant disposés selon un arc de cercle centré selon l'axe de pivotement des étriers.

La présente invention sera mieux comprise par la description qui va suivre faite en se référant aux dessins annexés à titre d'exemple indicatif, seulement, sur lesquels :
- la figure 1 est une vue en perspective éclatée montrant les éléments de l'invention ;
- les figures 2, 3, et 4 sont des vues analogues à celle 1, montrant la possibilité de maintenir l'axe de l'outil (pointe perforatrice par exemple) dans le plan du bras de la pelle et incliné d'un côté et de l'autre de ce plan ;
- la figure 5 est une vue de côté du dispositif, correspondant à la position montrée sur la figure 2 ;
- la figure 6 est une vue analogue à celle 5, le dispositif étant déverrouillé ;
- la figure 7 est une vue partielle, en coupe, analogue à la figure 5, illustrant un dispositif de verrouillage ;
- la figure 8 est une vue analogue à la figure 7 montrant le déverrouillage des étriers ;
- la figure 9 est une vue en perspective du dispositif de verrouillage.

De la façon connue, le dispositif se compose de deux étriers 1 et 2, d'un arbre 3 et d'un ressort 4.

L'étrier 1 est relié au bras de l'engin par un arbre matérialisé par son axe 5.

L'arbre 3 s'étend orthogonalement à l'axe 5 et traverse les ailes des étriers 1 et 2, qui sont imbriquées. Dans l'exemple représenté, l'arbre 3, après assemblage, est rendu solidaire de l'aile 6 de l'étrier 1.

Lors de l'assemblage, le ressort 4 est monté sur l'arbre 3 et est interposé entre l'aile 7 de l'étrier 1 et celle 8 de l'étrier 2.

Selon l'invention, l'une des ailes de l'un des étriers présente un doigt 9 susceptible de pénétrer dans l'un des orifices 10 prévus sur l'aile adjacente 11 de l'autre étrier, les orifices 10 étant disposés selon un arc de cercle centré sur l'axe de l'arbre 3.

Dans l'exemple représenté, l'orifice 10 médian permet de maintenir l'axe de la pointe perforatrice dans le plan du bras de la pelle, tandis que les deux autres permettent d'incliner cet axe de part et d'autre dudit plan. Naturellement, il est possible de prévoir un nombre d'orifices plus élevé.

Selon une variante, le dispositif ci-dessus est doublé. Dans ce cas, l'aile 8 présente un doigt 12, identique à celui 9, susceptible de pénétrer dans l'un des orifices 13, identiques à ceux 10, pratiqués sur l'aile 6 de l'étrier 1.

Le dispositif qui vient d'être décrit ci-dessus est actionné par des manoeuvres judicieuses du bras de l'outil, commandé par le conducteur de l'engin, de la même façon que celle décrite dans la Demande Internationale citée dans le préambule.

Dans cette demande, d'ailleurs, il avait été décrit un dispositif de verrouillage susceptible de s'opposer de façon positive au déplacement des étriers lorsque l'outil se trouvait en position normale de travail.

Ce dispositif est repris dans la présente demande et comporte un doigt pivotant 14, articulé sur un arbre 15 porté par l'étrier supérieur 1, qui s'étend jusqu'à proximité de l'aile 8 de l'étrier inférieur 2. Des moyens, tels qu'un talon 16 limite la rotation du doigt 14 dans le sens horaire.

L'expérience a montré que l'ensemble était soumis à des vibrations très importantes qui pouvaient faire pivoter le doigt 14 de façon intempestive et rendre inefficace le dispositif de verrouillage.

Selon l'invention, une masselotte 17 est articulée par un arbre 18 sur le doigt 14, ladite masselotte présentant une extension 19 qui, en position normale de travail, s'étend jusqu'à la partie médiane de l'étrier supérieur.

Comme cela a déjà été décrit, lorsqu'on veut modifier l'inclinaison de l'axe de l'outil, on fait pivoter l'ensemble de façon à ce que l'arbre 3 soit sensiblement disposé verticalement, c'est la position montrée sur la figure 8 (rotation dans le sens horaire).

Lorsque l'ensemble des étriers est dans cette position, le doigt 14 pivote, en dégageant l'aile 8 et en entraînant la masselotte qui pivote en sens inverse : l'ensemble est alors complètement déverrouillé.

Pour certains travaux, il est nécessaire de placer l'arbre 3 dans une position analogue à celle montrée sur la figure 8, mais par une rotation inverse (rotation dans le sens anti-horaire).

Dans ce cas, il ne faut pas déverrouiller le système, en d'autres termes, la position relative du bras et de la masselotte ne doit pas être modifiée.

A cet effet, des moyens sont prévus sur l'étrier 1 pour s'opposer au basculement de la masselotte dans le sens horaire (basculement qui tendrait à rapprocher la partie inférieure de la masselotte de l'arbre 15).

Selon un mode de réalisation, ces moyens sont constitués par une butée 20 prévue sur la face inférieure de la partie médiane de l'étrier 1, ladite butée étant disposée à l'opposé de l'arbre 15 par rapport à la masselotte 17.

## Revendications

1. Dispositif de réglage d'un outil fixé à l'extrémité du bras d'une pelle ou analogue comportant deux étriers (1 et 2) dont l'un est rendu solidaire du support pivotant usuel du bras tandis que l'autre est rendu solidaire de l'outil, les ailes des deux étriers étant imbriquées et traversées par un arbre (3), fixe par rapport à l'un desdits étriers, qui sont soumis à l'action d'un ressort (4) tendant à déplacer un étrier par rapport à l'autre de façon à faire coopérer les deux parties d'un organe de verrouillage qui maintient l'outil selon l'inclinaison requise, **caractérisé en ce que** l'une des ailes de l'un des étriers comporte, au moins, un doigt (9) susceptible de pénétrer dans l'un des orifices (10) prévus sur l'une des ailes de l'autre étrier, lesdits orifices étant disposés selon un arc de cercle centré selon l'axe de l'arbre (3).

2. Dispositif selon la revendication 1, **caractérisé en ce que** l'aile (8) de l'étrier (2), opposée à celle comportant les orifices précités présente un doigt (12), identique à celui (9) précité, susceptible de pénétrer dans l'un des orifices (13), identiques à ceux (10), prévus sur l'aile adjacente (6) de l'étrier (1).

3. Dispositif selon l'une des revendications 1 ou 2 comportant un dispositif de verrouillage constitué par un doigt (14) articulé sur l'étrier supérieur et s'étendant jusqu'à l'aile adjacente (8) de l'étrier inférieur (2), **caractérisé en ce qu'**une masselotte (17) est articulée , librement, sur le doigt (14), ladite masselotte présentant une extension (19) susceptible de s'étendre jusqu'à la partie médiane de l'étrier supérieur (1).

4. Dispositif selon la revendication 3, **caractérisé en ce que** des moyens sont prévus pour s'opposer au basculement de la masselotte dans le sens qui la rapprocherait de l'arbre d'articulation (15) du doigt (14).

## Claims

1. A device for adjusting a tool fixed at the end of the handle of a shovel or the like, including two clamps (1 and 2), one of which is made integral with the usual pivoting support of the handle, whereas the other one is made integral with the tool, with the wings of both clamps being interleaved and gone through by a shaft (3), fixed with respect to one of said clamps, which are submitted to the action of a spring (4) tending to move one clamp with respect to the other one, so as to have both parts of a locking member which holds the tool along the required inclination cooperate, **characterized in that** one of the wings of one of the clamps includes at least a finger (9) liable to engage in one of the holes (10) provided in one of the wings of the other clamp, with said holes being positioned according to an arc of circle centered on the shaft (3) axis.

2. A device according to claim 1, **characterized in that** the wing (8) of the clamp (2) opposite the one including the above mentioned holes has a finger (12) similar to the above mentioned one, liable to engage in one of the holes (13) similar to those (10) provided on the adjacent wing (6) of the clamp (1).

3. A device according to claim 1 or 2, including a locking device composed of a finger (14) hinged on the upper clamp and extending up to the adjacent wing (8) of the lower clamp (2), **characterized in that** a counterweight (17) is freely hinged on the finger (14), said counterweight having an extension (19) liable to extend up to the median part of the upper clamp (1).

4. A device according to claim 3, **characterized in that** means are provided to oppose the tilting of the counterweight in the direction that would place it closer to the hinge shaft (15) of the finger (14).

## Patentansprüche

1. Vorrichtung für die Einstellung eines fixen Werkzeugs am Ende des Arms eines Löffelbaggers oder eines ähnlichen Geräts, das zwei Bügel (1 und 2) umfaßt, von denen einer fest mit dem üblichen drehenden Träger des Arms verbunden wird, während der andere fest mit dem Werkzeug verbunden wird, wobei die Flügel der beiden Bügel ineinandergesteckt und von einer gegenüber einem der besagten Bügel fixen Welle (3) durchquert werden, die der Wirkung einer Feder (4) ausgesetzt sind, die versucht, einen Bügel gegenüber dem anderen zu verschieben, damit die beiden Teile eines Sperrorgans zusammenwirken, das das Werkzeug in der erforderlichen Neigung hält, **dadurch gekennzeichnet, daß** einer der Flügel eines der Bügel zumindest einen Zapfen (9) umfaßt, der in eine der Öffnungen (10) eintritt, die auf einem der Flügel des anderen Bügels vorgesehen sind, wobei die besagten Öffnungen nach einem Kreisbogen angeordnet sind, der nach der Achse der Welle (3) zentriert ist.

2. Vorrichtung nach Anspruch 1, **dadurch gekennzeichnet, daß** der Flügel (8) des Bügels (2) der entgegengesetzt zu demjenigen ist, der die vorgenannten Öffnungen umfaßt, einen Zapfen (12) aufweist, der identisch mit dem (9) vorgenannten ist, der in eine der Öffnungen (13) eintreten kann, die identisch mit denjenigen (10) ist, die auf dem anschließenden Flügel (6) des Bügels (1) vorgesehen sind.

3. Vorrichtung nach einem beliebigen der vorstehenden Ansprüche 1 oder 2, die eine Sperrvorrichtung umfaßt, die aus einem Zapfen (14) besteht, der gelenkig auf dem oberen Bügel befestigt ist und sich bis zum anschließenden Flügel (8) des unteren Bügels (2) erstreckt, **dadurch gekennzeichnet, daß** ein Speiser (17) gelenkig und frei auf dem Zapfen (14) befestigt ist, wobei der besagte Speiser eine Verlängerung (19) aufweist, die sich bis zum medianen Teil des oberen Bügels (1) erstrecken kann.

4. Vorrichtung nach Anspruch 3, **dadurch gekennzeichnet, daß** Mittel vorgesehen sind, die sich dem Kippen des Speisers in der Richtung entgegensetzen, die ihn der Gelenkwelle (15) des Zapfens (14) annähern würde.
